# EUROPÄISCHE PATENTSCHRIFT

(11) **EP 0 147 828 B1**
(45) Veröffentlichungstag und Bekanntmachung des Hinweises auf die Patenterteilung: **11.10.1989**
(21) Anmeldenummer: 84116092.2
(22) Anmeldetag: 21.12.1984
(51) Int. Cl.: H01R 13/74

(54) **Steckverbinder-Gehäuse**
Plug connector housing
Boîtier de connecteur à fiche

(30) Priorität: 28.12.1983 CH 6950/83
(43) Veröffentlichungstag der Anmeldung: 10.07.1985
(73) Patentinhaber: PPC Electronic AG, 6330 Cham (CH)
(72) Erfinder: Bürgi, Sigi, CH-2540 Grenchen (CH); Tesch, Peter Hans-Jürgen, CH-6315 Oberägeri (CH)
(74) Vertreter: Scheidegger, Werner & Co.

(56) Entgegenhaltungen:
- CH-A- 463 592
- DE-A- 1 964 681
- US-A- 2 891 103
- US-A- 3 989 343

## Beschreibung

Die vorliegende Erfindung betrifft ein in einer rechteckigen Plattenöffnung befestigbares Steckverbinder-Gehäuse, bestehend aus einem etwa parallelepipedischen Isoliermaterialblock mit wenigstens einer von einer vorderen zu einer hinteren Endfläche durchgehenden Ausnehmung zur Aufnahme eines elektrischen Steckverbinders und aus elastisch biegsamen Haltefingern, die von Seitenflächen des Isoliermaterialblockes ausgehen und in eine zu diesen Seitenflächen annähernd parallele Lage abgewinkelt sind und aussen je eine vom freien Ende des Haltefingers ansteigende Schrägfläche und eine abfallende Stufe aufweisen, wobei die Haltefinger etwa parallel zueinander verlaufen, aber teils entgegengesetzt gerichtet sind, so dass die Stufen entgegengesetzt gerichteter Haltefinger zum Anliegen an vordere bzw. hintere Randkanten der Plattenöffnung geeignet sind und geht aus von der US-A-3 989 343.

Ein Steckverbinder-Gehäuse der genannten Art bietet den Vorteil, dass es wahlweise mit der vorderen oder der hinteren Endfläche des Isoliermaterialblockes voran in eine rechteckige Plattenöffnung eingeführt und durch Einrasten der abfallenden Stufen der Haltefinger an der Platte befestigt werden kann. Das Abnehmen des Steckverbinder-Gehäuses von der Platte kann ebenfalls wahlweise in der einen oder in der entgegengesetzten Richtung erfolgen.

Die US-A-3989343 beschreibt einen Steckverbinder, dessen Rastglieder nur auf zwei einander gegenüberliegenden Seiten so angeordnet sind, dass die einen Rastglieder den anderen Rastgliedem so entgegenwirken, dass eine Befestigung in einer rechteckigen Plattenöffnung ebenfalls gewährleistet ist. Die Rastglieder, die in die eine Richtung wirken, unterscheiden sich nicht in ihrer Form von denen, die in die andere Richtung wirken. Die Anordnung ist jedoch so gewählt, dass jeweils pro Seite zwei Rastglieder in die eine Richtung wirken und dagegen ein einzelnes Rastglied in die andere Richtung. Eine Eigenschaft dieser Anordnung ist, dass für das Entfernen des Steckers nur zwei bevorzugte Seiten des Steckers für das Lösen der Rastglieder gewählt werden können.

Die US-A-2 891 103 beschreibt einen Steckverbinder mit zwei verschiedenartigen Rastglieder, die je zu Paaren an zwei Seiten gegenüberliegen. Das heisst, es liegen auf zwei sich gegenüberliegenden Seiten Rastglieder des einen Typs und auf den anderen gegenüberliegenden Seiten Rastglieder eines anderen Typs. Das Zusammenwirken dieser verschiedenartigen Rastglieder bewirken das Halten in einer rechteckigen Plattenöffnung. Bei der gezeigten bzw. offenbarten Anordnung kann der Steckverbinder nur von einer Seite in die Plattenöffnung eingeschoben werden Ferner sind die federnden Rastglieder keine Haltefinger.

Die CH-A-463 592 zeigt keine Rasthaken, sondem zumindest leicht federnde Anpresselemente. Ein Lösen eines einmal eingerasteten Steckergehäuses wäre nur mit Schwierigkeiten möglich.

Bei einer weiteren bekannten Ausführungsformen von Steckverbinder-Gehäusen dieser Art gemäss DE-C-1964681 sind jeweils drei Haltefinger ausschliesslich an zwei einander gegenüberliegenden Seitenflächen des Isoliermaterialblockes angeordnet, wobei ein mittlerer Haltefinger gegen die eine Endfläche und zwei äussere Finger gegen die andere Endfläche des Isoliermaterialblockes weisen. Deshalb dienen die abfallenden Stufen an insgesamt zwei Haltefingern zur Aufnahme von Kräften in der einen Richtung und die Stufen an insgesamt vier Haltefingern zur Aufnahme von Kräften in der entgegengesetzten Richtung. Zudem vermögen die Stufen an den mittleren Haltefingern das Steckverbinder-Gehäuse weniger gut gegen Verkanten in der Plattenöffnung zu sichern als die Stufen an den äusseren Haltefingern. Um dennoch einen ausreichend stabilen Sitz des Steckverbinder-Gehäuses in der Plattenöffnung zu erzielen, ist es notwendig, die Plattenöffnung verhältnismässig eng an den Isoliermaterialblock anzupassen, so dass die nicht mit Haltefingern versehenen Seitenflächen des Isoliermaterialblockes an den benachbarten Randkanten der Plattenöffnung einen Halt finden.

Aufgabe der vorliegenden Erfindung ist es, ein Steckverbinder-Gehäuse der eingangs genannten Art so auszugestalten, dass eine erhöhte Stabilität des Steckverbinder-Gehäuses in der Plattenöffnung gewährleistet ist, und zwar selbst dann, wenn keine enge Anpassung der Plattenöffnung an den Querschnitt des Isoliermaterialblockes vorliegt. Zudem soll eine eingegangene Verbindung gegebenenfalls wieder einfach lösbar sein.

Diese Aufgabe ist erfindungsgemäss durch eine Konstruktion gemäss dem kennzeichnenden Teil von Anspruch 1 gelöst.

Durch diese Ausbildung ist ein besonders stabiler Sitz des Steckverbinder-Gehäuses in der Plattenöffnung gewährleistet, ohne die Lösbarkeit zu beeinträchtigen.

Weitere Einzelheiten von zweckmässigen und vorteilhaften Weiterbildungen des Steckverbinder-Gehäuses nach der Erfindung ergeben sich aus den abhängigen Patentansprüchen, aus der nun folgenden Beschreibung von bevorzugten Ausführungsformen und aus den zugehörigen Zeichnungen, in denen die Erfindung rein beispielsweise veranschaulicht ist.
Fig. 1 zeigt in perspektivischer Darstellung ein erstes Beispiel des erfindungsgemässen Steckverbinder-Gehäuses, das in eine rechteckförmige Oeffnung einer Platte eingesetzt ist;
Fig. 2 stellt das gleiche Steckverbinder-Gehäuse und die Platte teils in einer Seitenansicht und teils im Schnitt nach der Linit 11-11 in den Fig. 1 und 3 dar;
Fig. 3 zeigt das gleiche Steckverbinder-Gehäuse und die Platte teils in Vorderansicht und teils in einem Schnitt längs der Linie 111-111 in Fig. 2 ;
Fig. 4 zeigt in perspektivischer Darstellung einen Teil eines zweiten Ausführungsbeispiels des erfindungsgemässen Steckverbinder-Gehäuses ;
Fig. 5 ist eine perspektivische Darstellung eines dritten Ausführungsbeispiels des Steckverbinder-Gehäuses nach der Erfindung ;
Fig. 6 ist eine analoge Darstellung eines vierten Ausführungsbeispiels des erfindungsgemässen Steckverbinder-Gehäuses ;
Fig. 7 veranschaulicht in perspektivischer Darstellung ein weiteres Ausführungsbeispiel des Steckverbinder-Gehäuses gemäss der Erfindung.

Das in den Fig. 1 bis 3 veranschaulichte Steckverbinder-Gehäuse 10 weist einen im wesentlichen parallelepipedischen Isoliermaterialblock 11 mit einer vorderen Endfläche 12, einer hinteren Endfläche 13 und vier Seitenflächen 14, 15, 16 und 17 auf. Der Isoliermaterialblock 11 ist mit mehreren von der vorderen zur hinteren Endfläche 12 bzw. 13 durchgehenden Ausnehmungen 18 zur Aufnahme von (nicht gezeigten) elektrischen Steckverbindern versehen, die wahlweise Stecker oder Steckbuchsen sein können.

Zum Befestigen des Steckverbinder-Gehäuses 10 in einer rechteckigen Oeffnung 20 einer Platte 21 ist der Isoliermaterialblock 11 mit mehreren elastisch biegsamen Haltefingern 22 und 23 versehen, die zweckmässig zusammen mit dem Isoliermaterialblock 11 aus einem einzigen Materialstück bestehen. An jeder der vier Seitenflächen 14 bis 17 des Isoliermaterialblockes 11 sind zwei dieser Haltefinger 22 bzw. 23 angeordnet. Die Haltefinger 22 und 23 gehen je von der betreffenden Seitenfläche 14, 15, 16 bzw. 17 des lsoliermaterialblockes 11 aus und sind in eine zu der betreffenden Seitenfläche annähernd parallele Lage abgewinkelt. Ferner sind sämtliche Haltefinger 22 und 23 zueinander etwa parallel, aber sie weisen teils in entgegengesetzte Richtung, wie in den Fig. 1 und 2 deutlich erkennbar ist. Die einen Haltefinger 22, welche an den einander gegenüberliegenden Seitenflächen 14 und 16 angeordnet sind, verlaufen von der vorderen Endfläche 12 des Isoliermaterialblockes 11 in Richtung gegen die hintere Endfläche 13, wogegen die andern Haltefinger 23, die an den einander ebenfalls gegenüberliegenden Seitenflächen 15 und 17 angeordnet sind, in Richtung von der hinteren zur vorderen Endfläche des Isoliermaterialblockes 11 verlaufen. Die erstgenannten Haltefinger 22 weisen je eine von ihrem freien Ende ansteigende Schrägfläche 24 und eine abfallende Stufe 25 auf. In analoger Weise sind an den andern Haltefingern 23 je eine von dem freien Ende ansteigende Schrägfläche 26 und eine abfallende Stufe 27 ausgebildet. Die Stufen 25 und 27 sind zum Anliegen an hintere bzw. vordere Randkanten der Plattenöffnung 20 bestimmt, wie die Fig. 1 bis 3 erkennen lassen. Die Schrägflächen 24 der einen Haltefinger 22 erlauben ein bequemes Einführen des Steckverbinder-Gehäuses 10 in die Plattenöffnung 20 mit der hinteren Endfläche 13 voran, wobei die Schrägflächen 24 an Randkanten der Plattenöffnung 20 gleiten und somit die Haltefinger 22 elastisch gegen den Isoliermaterialblock 11 drängen, bis die Stufen 25 dieser Haltefinger auf der Rückseite der Platte 21 einrasten. In analoger Weise gestatten die Schrägflächen 26 der anderen Haltefinger 23 ein ebenso bequemes Einführen des Steckverbinder-Gehäuses 10 in die Plattenöffnung 20 mit der vorderen Endfläche 12 voran, bis die Stufen 27 der Haltefinger 23 auf der Vorderseite der Platte 21 einrasten. Im eingebauten Zustand des Steckverbinder-Gehäuses 10 ist letzteres durch die Stufen 25 und 27 aller Haltefinger 22 und 23 gegen Bewegungen nach vorn und hinten, d. h. in beiden Richtungen der Ausnehmungen 18, gesichert.

An den vier von der vorderen Endfläche 12 zur hinteren Endfläche 13 verlaufenden Kanten des Isoliermaterialblockes 11 ist je ein vom Isoliermaterialblock abstehender starrer Nocken 30 vorhanden, der eine konvex gewölbte Stirnfläche 31 und eine ebene Aussenseitenfläche 32 aufweist. Diese Flächen 31 und 32 sind Führungsflächen, die zum Zusammenarbeiten mit den Begrenzungsflächen der Plattenöffnung 20 in deren Eckpartien bestimmt sind, wenn das Steckverbinder-Gehäuse 10 in die Plattenöffnung 20 eingesetzt ist. Hierdurch wird vermieden, dass das Steckverbinder-Gehäuse infolge der elastischen Nachgiebigkeit der Haltefinger 22 und 23 in der Plattenöffnung 20 schräggestellt werden kann.

Das in Fig. 4 teilweise dargestellte zweite Ausführungsbeispiel des erfindungsgemässen Steckverbinder-Gehäuses 10 unterscheidet sich von dem vorstehend beschriebenen ersten Beispiel lediglich dadurch, dass an den einander gegenüberliegenden Seitenflächen 14 und 16, von denen die letztere in Fig. 4 nicht sichtbar ist, jeweils anstelle der zwei Haltefinger 22 nur ein einziger Haltefinger 122 mit grösserer Breite vorhanden ist. Dieser breitere Haltefinger 122 weist eine von dem freien Ende ansteigende Schrägfläche 124 und eine abfallende Stufe 125 auf, wobei diese Schrägfläche 124 und die Stufe 125 sich über die ganze Breite des Haltefingers 122 erstrecken und die gleichen Funktionen haben wie die Schrägfläche 24 und die Stufe 25 eines jeden Haltefingers 22 des ersten Ausführungsbeispiels.

Bei der in Fig. 5 gezeigten weiteren Ausführungsform des erfindungsgemässen Steckverbinder-Gehäuses 10 sind an jeder Seitenfläche des Isoliermaterialblockes 11 zwei in der gleichen Richtung weisende Haltefinger 22 bzw. 223 angeordnet. Die Unterschiede gegenüber dem ersten Ausführungsbeispiel gemäss den Fig. 1 bis 3 sind wie folgt : Die an jeder der einander gegenüberliegenden Seitenflächen 14 und 16 des Isoliermaterialblockes 11 angeordneten zwei Haltefinger 22, die in Richtung von der vorderen Endfläche 12 zur hinteren Endfläche 13 weisen, haben voneinander einen grösseren Abstand als beim ersten Ausführungsbeispiel. Im Zwischenraum zwischen diesen beiden Haltefingern 22 befindet sich ein vom Isoliermaterialblock 11 abstehender Nocken 230. Der Scheitel der konvex gewölbten Stirnfläche 231 des Nockens 230 ist zum Anliegen an einer Begrenzungsfläche der Plattenöffnung bestimmt, in weiche das Steckverbinder-Gehäuse einsetzbar ist. Die an jeder der anderen Seitenflächen 15 und 17 des Isoliermaterialblockes 11 angeordneten zwei Haltefinger 223, die in Richtung von der hinteren Endfläche 13 zur vorderen Endfläche 12 des Isoliermaterialblockes weisen, sind ebenfalls so weit voneinander entfernt, dass dazwischen ein von dem Isoliermaterialblock abstehender Nocken 235 Platz findet. Der Scheitel der konvex gewölbten Stirnfläche 236 dieses Nockens ist ebenfalls zum Anliegen an einer Begrenzungsfläche der Plattenöffnung bestimmt. Ferner sind die beiden Haltefinger 223 an ihren voneinander abgewandten Flanken 238 über die benachbarten Seitenflächen 14 und 16 des Isoliermaterialblockes 11 hinaus verbreitert, so dass diese Flanken 238 anstelle der Nocken 30 des ersten Ausführungsbeispiels zum Anliegen an Begrenzungsflächen der Plattenöffnung in deren Eckpartien geeignet sind, un das in die Plattenöffnung eingebaute Steckverbinder-Gehäuse gegen Drehung in der Plattenöffnung zu sichern.

Das in Fig. 6 veranschaulichte vierte Ausführungsbeispiel des erfindungsgemässen Steckverbinder-Gehäuses 10 weist konstruktive Merkmale des zweiten und des dritten Ausführungsbeispieles auf. An jeder der vier Seitenflächen 14 bis 17 des lsoliermaterialblockes 11 ist nur ein einziger Haltefinger 122 bzw. 323 vorhanden. Die an den Seitenflächen 14 und 16 angeordneten Haltefinger 122 haben je eine Breite, die mit der in gleicher Richtung gemessenen Breite des Isoliermaterialblockes 11 etwa übereineinstimmt. Die an den anderen Seitenflächen 15 und 17 angeordneten Haltefinger 323 hingegen sind je über die benachbarten Seitenflächen 14 und 16 hinaus verbreitert, so dass die Flanken 338 dieser Haltefinger 323 zum Anliegen an Begrenzungsflächen der Plattenöffnung in Eckpartien derselben geeignet sind, wie die Stirnflächen 31 der Nocken 30 der ersten Ausführungsbeispiels. Im übrigen weisen die Haltefinger 122 und 323 je eine von dem freien Ende ansteigende schrägfläche 124 bzw. 326 und je eine abfallende Stufe 125 bzw. 327 auf, wobei diese Schrägflächen und Stufen sich je über die ganze Breite des betreffenden Haltefingers erstrecken.

Allen beschriebenen Ausführungsbeispielen gemeinsam ist der Vorteil, dass die an allen vier Seitenflächen 14 bis 17 des Isoliermaterialblockes 11 angeordneten Haltefinger 22, 23 bzw. 122, 23 bzw. 22, 223 bzw. 122, 323 dem in eine Plattenöffnung 20 eingesetzten Steckverbinder-Gehäuse 10 eine grössere Stabilität verleihen als dies bei bekannten Steckverbinder-Gehäusen der Fall ist, bei denen lediglich an zwei einander gegenüberliegenden Seitenflächen des Isoliermaterialblockes ähnliche Haltefinger vorhanden sind, die fingerartig ineinandergreifen. Die den Halt in der Plattenöffnung 20 gewährleistenden Stufen 25 und 27 bzw. 125 und 27 bzw. 125 und 327 weisen insgesamt grössere Flächen auf, die mit Randpartien der Plattenöffnung 20 zusammenarbeiten. Zudem haben die Stufen 25 bzw. 125 an den in der einen Richtung weisenden Haltefingern 22 bzw. 122 eine etwa gleich grosse Gesamtfläche wie die Stufen 27 bzw. 327 an den in entgegengesetzter Richtung weisenden Haltefingern 23, 223 bzw. 323, so dass die Verankerung des Steckverbinder-Gehäuses in der Plattenöffnung in beiden Richtungen gleich gut ist. Die beschriebene Anordnung und Ausbildung der Haltefinger des erfindungsgemässen Steckverbinder-Gehäuses erlaubt auch, die Abmessungen der Plattenöffnung 20 im Vergleich zu bisher etwas grösser zu machen, weil die Haltefinger dem Steckverbinder-Gehäuse eine ausreichend gute Stabilität in der Plattenöffnung zu verleihen imstande sind, selbst wenn die Nocken 30, 230 bzw. 235 oder die Flanken 238 bzw. 338 der Haltefinger 223 bzw. 323 nicht unmittelbar an Begrenzungsflächen der Plattenöffnung anliegen. Somit sind für die Abmessungen der Plattenöffnung 20 grössere Toleranzen als bisher zulässig.

In Fig. 7 ist als weiteres Ausführungsbeispiel des erfindungsgemässen Steckverbinder-Gehäuses 10 eine vorteilhafte Variante der mit Bezug auf Fig. 5 beschriebenen Ausführungsform dargestellt. Soweit Uebereinstimmung besteht, sind in Fig. 7 die gleichen Bezugszeichen wie in Fig. 5 benutzt. Der Unterschied liegt lediglich darin, dass zwischen den an einer und derselben Seitenfläche 15 bzw. 17 des Isoliermaterialblockes 11 in einem Abstand voneinander angeordneten zwei Haitefingern 223 anstelle des Nockens 235 (Fig. 5) ein im wesentlichen hakenförmiges Verriegelungsorgan 340 vorhanden ist. Letzteres ist dazu bestimmt und geeignet, das Steckverbinder-Gehäuse 10 mit einem diesem angepassten zweiten Steckverbinder-Gehäuse 341 lösbar zu verriegeln. Zu diesem Zweck weist das zweite Steckverbinder-Gehäuse 341 an zwei einander entgegengesetzten Aussenflächen 342 und 343 je einen bügelförmigen Ansatz 344 auf, mit welchem das Verriegelungsorgan 340 des Steckverbinder-Gehäuses 10 in Eingriff treten kann. Das hakenförmige Verriegelungsorgan 340 selbst ist biegesteif, aber in seiner Mittelpartie mittels eines elastisch biegsamen Steges 345 mit der betreffenden Seitenfläche 15 bzw. 17 des Isoliermaterialblockes 11 verbunden. Hierdurch ist ein selbsttätiges Einschnappen des als Haken ausgebildeten Kopfes 346 des Verriegelungsorgans 340 im bügelförmigen Ansatz 344 ermöglicht, und durch Fingerdruck auf die vom Kopf 346 abgewandte Endpartie 347 lässt sich das Verriegelungsorgan 340 derart verschwenken, dass sein Kopf 346 ausser Eingriff mit dem Ansatz 344 gelangt und dann die Steckverbinder-Gehäuse 10 und 341 voneinander getrennt werden können.

## Patentansprüche

1. In einer rechteckigen Plattenöffnung (20) befestigbares Steckverbinder-Gehäuse (10), bestehend aus einem etwa parallelepipedischen Isoliermaterialblock (11) mit wenigstens einer von einer vorderen (12) zu einer hinteren (13) Endfläche durchgehenden Ausnehmung (18) zur Aufnahme eines elektrischen Steckverbinders, und aus elastisch biegsamen Haltefingern (22, 23), die von Seitenflächen (14-17) des Isoliermaterialblockes (11) ausgehen und in eine zu diesen Seitenflächen (14-17) annähernd parallele Lage abgewinkelt sind und aussen je eine vom freien Ende des Haltefingers ansteigende Schrägfläche (24, 26) und eine abfallende Stufe (25, 27) aufweisen, wobei die Haltefinger (22, 23) etwa parallel zueinander verlaufen, aber teils entgegengesetzt gerichtet sind, so dass die Stufen (25, 27) entgegengesetzt gerichteter Haltefinger (22, 23) zum Anliegen an vordere bzw. hintere Randkanten der Plattenöffnung (20) geeignet sind, dadurch gekennzeichnet, dass an zwei einander gegenüberliegenden Seitenflächen (14, 16) des Isoliermaterialblockes (11) nur in Richtung von der vorderen Endfläche (12) zur hinteren Endfläche (13) des Isoliermaterialblockes (11) weisende Haltefinger (22; 122) und an den andern zwei einander gegenüberliegenden Seitenflächen (15, 17) des Isoliermaterialblockes (11) nur in Richtung von der hinteren zur vorderen Endfläche weisende Haltefinger (23 ; 223; 323) vorhanden sind, wobei jede Seitenfläche (14; 16; 15, 17) mit höchstens zwei Haltefingern versehen ist, und dass wenigstens Teile der zur Anlage an die Ränder der Plattenöffnung (20) bestimmten Haltefingerflächen (25, 27) in Nähe der seitlichen Aussenkanten der zugehörigen Gehäuseflächen (14, 16; 15, 17) liegen.

2. Steckverbinder-Gehäuse nach Anspruch 1, dadurch gekennzeichnet, dass zwischen zwei an der gleichen Seitenfläche (14, 16 bzw. 15, 17) des Isoliermaterialblockes (11) angeordneten Haltefingern (22 bzw. 223) ein starrer Nocken (230 bzw. 235) vorhanden ist, der von der betreffenden Seitenfläche (14, 16 bzw. 15, 17) des Isoliermaterialblockes (11) nach aussen vorspringt und dazu bestimmt ist, an einer Begrenzungsfläche der Plattenöffnung (20) anzuliegen.

3. Steckverbinder-Gehäuse nach..1 oder 2, dadurch gekennzeichnet, dass zwei an der gleichen Seitenfläche (15, 17) des Isoliermaterialblockes (11) angeordnete Haltefinger (223) an ihren voneinander abgekehrten Flanken (238) je über die benachbarte andere Seitenfläche (14, 16) des Isoliermaterialblockes (11) hinaus verbreitert sind, so dass die erwähnten Flanken (238) zum Anliegen an Begrenzungsflächen der Plattenöffnung (20) in deren Eckpartien geeignet sind.

4. Steckverbinder-Gehäuse nach einem der Ansprüche 1 bis 3, dadurch gekennzeichnet, dass an mindestens einer Seitenfläche (14, 16) des Isoliermaterialblockes (11) nur ein einziger Haltefinger (122) angeordnet ist, der sich zwischen zwei an der betreffenden Seitenfläche (14, 16) des Isoliermaterialblockes (11) nach aussen vorspringenden Nocken (30) befindet, die dazu bestimmt sind, an einer Begrenzungsfläche der Plattenöffnung (20) in Eckpartien derselben anzuliegen.

5. Steckverbinder-Gehäuse nach einem der Ansprüche 1 bis 4, dadurch gekennzeichnet, dass an mindestens einer Seitenfläche (15, 17) des Isoliermaterialblockes (11) nur ein einziger Haltefinger (323) angeordnet ist, dessen voneinander abgewandte Flanken (338) je über die benachbarte andere Seitenfläche (14, 16) des Isoliermaterialblockes (11) hinaus verbreitert sind, so dass die erwähnten Flanken (338) zum Anliegen an Begrenzungsflächen der Plattenöffnung (20) in Eckpartien derselben geeignet sind.

6. Steckverbinder-Gehäuse nach einem der Ansprüche 1 bis 5, dadurch gekennzeichnet, dass an zwei einander gegenüberliegenden Seitenflächen des Isoliermaterialblockes je zwei Haltefinger in einem Abstand voneinander angeordnet sind und zwischen diesen beiden Haltefingern ein Verriegelungsorgan vorhanden ist, das dazu bestimmt und geeignet ist, das Steckverbinder-Gehäuse mit einem diesem angepassten zweiten Steckverbinder-Gehäuse zu verriegeln.

## Claims

1. An electric connector housing (10) securable in a rectangular panel opening (20), comprising an approximately parallelepipedal insulating material block (11) with at least one recess (18) running through said block from a front end face (12) to a rear end face (13) for the accomodation of an electrical connector, as well as resiliently flexible holding fingers (22, 23) starting from side surfaces (14-17) of said insulating material block and terminating in a position which is approximately parallel to said side surfaces (14-17), the outside of each of said fingers being provided with an inclined surface (24, 26) rising from the free end of the holding finger and a descending step (25, 27), the detent fingers extending approximately mutually parallel but some of them being directed oppositely, so that the said steps (25, 27) of oppositely directed holding fingers (22, 23) are adapted to bear against front and rear boundary edges of the panel opening, characterized in that said holding fingers (22; 122) at two mutually oppositely lying side surfaces (14, 16) of said insulating material block (11) extend only in the direction from said front end surface (12) to said rear end surface (13) while said holding fingers (23 ; 223 ; 323) at the other two also mutually oppositely lying side surfaces (15, 17) of the said insulating material block (11) extend only in the direction from said rear end surface to said front end surface, whereby each of said side surfaces (14, 16; 15, 17) is provided with at most two holding fingers, and in that at least parts of said holding finger surfaces (25, 27) which are provided for bearing against the edges of the panel opening (20) are lying near lateral outer edges of the housing surfaces (14, 16; 15, 17) associated therewith.

2. A connector housing according to claim 1, characterized in that said insulating material block (11) includes a rigid cam (230 resp. 235) disposed between two holding fingers (22 resp. 223) arranged at the same side surface (14, 16 resp. 15, 17) of said block, the cam projecting outwardly from the associated side surface (14, 16 resp. 15, 17) of the insulating material block (11) and being destined to bear against a boundary surface of said panel opening (20).

3. A connector housing according to claim 1 or 2, characterized in that two of said holding fingers (223) arranged on the same side surface (15, 17) of the said insulating material block (11) are provided with a widening at their mutually oppositely facing flanks (238) beyond the respective adjacent other side surface (14, 16), so that the said flanks (238) are suitable for bearing against the boundary surfaces of the corner regions of said panel opening (20).

4. A connector housing according to any of claims 1 to 3, characterized in that only a single holding finger (122) is arranged at least one side surface (14, 16) of the insulating material block (11) and being disposed between two cams (30) projecting outwardly from the associated side surface (14, 16) of the said block (11), said cams being destined to bear against a boundary surface of the corner regions of said panel opening (20).

5. A connector housing according to any of claims 1 to 4, characterized in that only a single holding finger (323) is arranged at least one side surface (15, 17) of the said block (11) the mutually remote flanks (338) of the finger being widened beyond the adjacent respective other side surface (14, 16) of the said block (11), so that the said flanks (338) are suitable for bearing against boundary surfaces of the corner regions of the said panel opening (20).

6. A connector housing according to any of claims 1 to 5, characterized in that at each of two mutually oppositely lying side surfaces of the said block two spaced apart holding fingers are arranged and between each pair of holding fingers a locking means is provided for interlocking the connector housing with a second connector housing adapted to the first one.

## Revendications

1. Boîtier (10) de connecteur à fiche qui peut être fixé dans une ouverture rectangulaire (20) d'un panneau, comprenant un bloc (11) en matériau isolant approximativement parallélépipédique, avec au moins un creux (18) traversant le bloc d'une face terminale frontale (12) à une face terminale arrière (13) et destiné à accomoder un connecteur électrique, ainsi que des doigts de retenue (22, 23) résilients et flexibles partant de faces latérales (14-17) dudit bloc en matériau isolant, coudés pour terminer dans une position qui est approximativement parallèle auxdites faces latérales (14-17) et présentant chacun à l'extérieur une surface inclinée (24, 26) ascendante à partir de l'extrémité libre de chaque doigt de retenue et une surface descendante (25, 27), lesdits doigts de retenue (22, 23) s'étendant approximativement parallèlement mais en partie en sens opposé, de manière à ce que les surfaces descendantes (25, 27) des doigts de retenue (22, 23) s'étendant dans des directions opposées s'apprêtent à venir s'appuyer contre des arrêtes de bords avant et arrière de l'ouverture de panneau (20), caractérisé. en ce que les doigts de retenue (22 ; 122) sur deux faces latérales opposées (14, 16) dudit bloc (11) en matériau isolant s'étendent seulement en direction partant de la face terminale frontale (12) vers la face terminale arrière (13) du bloc en matériau isolant (11) et que les doigts de retenue (23 ; 223 ; 323) sur les deux autres faces latérales opposées (15, 17) du bloc (11) en matériau isolant s'étendent seulement en direction partant de la face terminale arrière à la face terminale frontale, chaque face latérale (14, 16; 15, 17) présentant au maximum deux doigts de retenue, et en ce qu'au moins des parties des surfaces descendantes (25, 27) des doigts de retenue destinées à venir s'appuyer contre les bords de l'ouverture de panneau (20) se trouvent à proximité des arrêtes extérieures latérales des faces latérales (14, 16 ; 15, 17) associées du boîtier.

2. Boîtier de connecteur selon la revendication 1, caractérisé en ce que le bloc (11) en matériau isolant comprend une came rigide (230 resp. 235) disposée entre deux doigts de retenue (22 resp. 223) sur la même face latérale (14, 16 resp. 15, 17) du bloc (11) en matériau isolant, la came étant en saillie de la face latérale associée (14, 16 resp. 15, 17) du bloc en matériau isolant et destiné à venir s'appuyer contre une surface limite de l'ouverture de panneau (20).

3. Boîtier de connecteur selon la revendication 1 ou 2, caractérisé en ce que deux des doigts de retenue (223) disposés sur une même face latérale (15, 17) du bloc (11) en matériau isolant sont élargis sur leurs flancs opposés (238) au-delà de l'autre face latérale adjacente respective (14, 16) du bloc (11) en matériau isolant, de manière à ce que lesdits flancs (238) s'apprêtent à venir s'appuyer contre les régions des coins de surfaces limites de l'ouverture de panneau (20).

4. Boîtier de connecteur selon l'une des revendications 1 à 3, caractérisé en ce qu'au moins une des faces latérales (14, 16) du bloc (11) en matériau isolant ne présente qu'un seul doigt de retenue (122), disposé entre deux cames (30) en saillie sur la face latérale correspondante (14, 16) du bloc (11) en matériau isolant, les cames étant destinées à venir s'appuyer contre les régions des coins d'une surface limite de l'ouverture de panneau (20).

5. Boîtier de connecteur selon l'une des revendications 1 à 4, caractérisé en ce qu'au moins une des faces latérales (15, 16) du bloc (11) en matériau isolant ne présente qu'un seul doigt de retenue (323) dont les flancs opposés (338) sont élargis au-delà de l'autre face latérale adjacente (14, 16) du bloc (11) en matériau isolant, de manière à ce que lesdits flancs (338) s'apprêtent à venir s'appuyer contre les régions des coins des surfaces limites de l'ouverture de panneau (20).

6. Boîtier de connecteur selon l'une des revendications 1 à 5, caractérisé en ce que deux des faces latérales opposées du bloc en matériau isolant présentent chacune deux doigts de retenue espacés et en ce qu'un élément de verrouillage est prévu entre ces deux doigts de retenue, cet élément étant prévu et destiné à verrouiller le boîtier de connecteur avec un deuxième boîtier de connecteur adapté au premier.
